# EUROPÄISCHE PATENTSCHRIFT

(11) **EP 1 552 096 B1**
(45) Veröffentlichungstag und Bekanntmachung des Hinweises auf die Patenterteilung: **17.04.2013**
(21) Anmeldenummer: 03727116.0
(22) Anmeldetag: 13.06.2003
(51) Int. Cl.: E05F 15/14

(54) **VORRICHTUNG FÜR VERSCHIEBBARE TRENNELEMENTE, LAUFWERK UND TRENNELEMENT**
DEVICE FOR DISPLACEABLE DIVIDER ELEMENTS, RUNNING GEAR AND DIVIDER ELEMENT
DISPOSITIF POUR ELEMENTS DE SEPARATION COULISSANTS, CHARIOT ET ELEMENT DE SEPARATION

(30) Priorität: 05.07.2002 CH 11922002
(43) Veröffentlichungstag der Anmeldung: 13.07.2005
(73) Patentinhaber: HAWA AG, 8932 Mettmenstetten (CH)
(72) Erfinder: HAAB, Gregor, 6340 Baar (CH); FÜGLISTALLER, Cornel, 8916 Jonen (CH); WÜTHRICH, Hans, 8907 Wettswil (CH)
(74) Vertreter: Rutz & Partner
(86) Internationale Anmeldenummer: PCT/CH2003/000383
(87) Internationale Veröffentlichungsnummer: WO 2004/005656

(56) Entgegenhaltungen:
- EP-A- 0 959 219
- CH-A- 692 052
- DE-A- 19 932 891
- DE-U- 8 204 429

## Beschreibung

Die Erfindung betrifft eine Vorrichtung für den Antrieb verschiebbarer, insbesondere drehbarer Trennelemente nach dem Oberbegriff des Patentanspruchs 1.

Zum Trennen oder Gestalten von Räumen oder zum Abschliessen von Raum- oder Fensteröffnungen werden oft Glas- oder Holzwände, Kulissen, Türen oder Läden verwendet, nachstehend als Trennelemente bezeichnet, die fest montiert oder an entlang einer Laufschiene verschiebbaren Laufwerken befestigt und gegebenenfalls drehbar gelagert und/oder stapelbar sind.

Aus [1], DE 29 10 185 A1 ist eine Antriebsvorrichtung für ein Trennelement bekannt, bei der ein zum Tragen des Trennelementes dienendes, in einer Tragvorrichtung bzw. einer Laufschiene geführtes Laufwerk mit einem innerhalb und längs der Laufschiene ausgerichteten Elektromotor verbunden ist, der über ein Getriebe mit einem Zahnrad in ein in der Laufschiene vorgesehenes Zahnstangenprofil, beispielsweise einen Zahnriemen, eingreift. Das Getriebe ist mit einem Winkelstück verbunden, das beidseits mit Tragrollen versehen und mit dem Trennelement verbunden ist. Das in [1] beschriebene Trennelement, das nur von einem grösseren, durch das Winkelstück und Tragrollen gebildeten Laufwerk getragen wird, ist nur entlang einer Geraden verschiebbar, wodurch gewährleistet wird, dass das Zahnrad und das Zahnstangenprofil stets in gegenseitigem Eingriff sind. Die beschriebene Antriebsvorrichtung ist für drehbare, gegebenenfalls parkierbare Trennelemente daher nicht geeignet.

Aus [2], EP 0 957 208 A1 ist eine Antriebsvorrichtung bekannt, bei der ein mit dem Laufwerk verbundener Elektromotor ebenfalls innerhalb der zum Tragen der Laufwerke dienenden Laufschiene angeordnet ist. Bei dieser Antriebsvorrichtung ist einem Laufwerk eines Trennelements ein Elektromotor zugeordnet, welcher über ein Getriebe die Tragrollen des Laufwerks antreibt. Einerseits resultiert dadurch ein Antrieb basierend auf der kraftschlüssigen Verbindung zwischen den Tragrollen und innerhalb der Laufschiene vorgesehener Laufflächen, weshalb mit einem verhältnismässig raschen Verschleiss der Tragrollen und gegebenenfalls mit störenden Schlupferscheinungen zu rechnen ist. Zudem resultieren insbesondere durch das für den Antrieb der Tragrollen notwendige Getriebe relativ grosse Abmessungen der Antriebsvorrichtung und der verwendeten Laufschiene. Ferner ist bei der Vorrichtung von [2] zu beachten, dass eine Antriebsachse mit jeweils zwei Tragrollen angetrieben wird, die auf voneinander getrennten Laufflächen geführt sind, wodurch gegebenenfalls unerwünschte Einschränkungen der Anwendbarkeit der Vorrichtung entstehen können. Beispielsweise ist das Parkieren der Trennelemente, die mit der in [2] offenbarten Antriebsvorrichtung versehen sind, kaum möglich.

Aufgrund der beschriebenen Probleme wurde bei verschiedenen jüngeren Entwicklungen der Elektromotor der Antriebsvorrichtung ausserhalb der Laufschiene angeordnet.

Aus [3], WO 97/42388 ist eine Antriebsvorrichtung bekannt, bei der ein Laufwerk mit einer vor- oder nachlaufenden, eine eigene Tragrolle aufweisenden Halterung verbunden ist, welche den Elektromotor seitlich und unterhalb der Laufschiene derart hält, dass ein vom Elektromotor angetriebenes Zahnrad von unten in einen in einer Nut der Laufschiene vorgesehenen Zahnriemen eingreifen kann. Für diese Antriebsvorrichtung ist daher relativ viel Raum neben der Laufschiene frei zu halten, was oft nicht möglich ist. Gegebenenfalls ist eine Abdeckung vorzusehen um eine störende optische Wirkung des Elektromotors zu vermeiden. Gemäss [4], CH 692 052 A5, ist der Elektromotor bei dieser Antriebsvorrichtung vorzugsweise verschiebbar zu lagern, um auch in Kurven oder Biegungen der Laufschiene ein leichtgängiges und störungsfreies Fahren der Trennelemente zu gewährleisten.

In [5], EP 0 953 706 A1 ist eine von der Anmelderin mitentwickelte Schiebestapelwand beschrieben, bei der, wie nachstehend in Figur 1 gezeigt, jedes der Wand- bzw. Trennelemente 3 an seiner deckenseitigen Oberkante durch ein horizontal verlaufendes Tragprofil 2 begrenzt ist, das mit zwei in einer Laufschiene 1 geführten Laufwerken 100a, 100b verbunden ist. Jedes der Trennelemente 3 verfügt über eine eigene mit einem Elektromotor 71 versehene Antriebsvorrichtung 70, die innerhalb des Tragprofils 2 angeordnet ist und gegebenenfalls über ein innerhalb des Motorengehäuses angeordnetes Getriebe 72, ein Winkelgetriebe 73, eine Antriebswelle 76 ein Zahnrad 125 antreibt, das in einen innerhalb der Laufschiene 1 angeordneten Zahnriemen 24 eingreift. Durch die Anordnung des Elektromotors 71 parallel zur Längsachse des Tragprofils 2 wird ein kompakter Aufbau der Führungs- und Antriebsvorrichtung erzielt, ohne dass die Querschnittsfläche des Tragprofils 2, das beispielsweise zum Halten einer Glasplatte vorgesehen ist, wesentlich vergrössert werden muss.

Die Befestigung der Antriebsvorrichtung am Trennelement erfordert bei der in [5] beschriebenen Lösung daher ein entsprechend ausgestaltetes Tragprofil 2. Vorrichtungen zur punktuellen Befestigung von zu verschiebenden und gegebenenfalls zu drehenden Elementen; beispielsweise Glas-, Metall- oder Holzplatten; wie sie in [6], WO 98/59140 beschrieben sind, sind in Verbindung mit der Lösung von [5] daher nicht verwendbar.

Der vorliegenden Erfindung liegt daher die Aufgabe zugrunde, eine Antriebsvorrichtung insbesondere für linear oder in Kurven verschiebbare, gegebenenfalls dreh- und parkierbare Trennelemente zu schaffen, welche nicht mit den oben beschriebenen Nachteilen behaftet ist. Diese Antriebsvorrichtung weist ein Laufwerk auf, das mit einem Elektromotor versehen ist.

Insbesondere ist eine Antriebsvorrichtung zu schaffen, die kompakt aufgebaut und in aus Schienen, Laufwerken und Befestigungselementen bestehenden Führungsvorrichtungen mit insgesamt reduzierten Abmessungen einsetzbar ist.

Die erfindungsgemässe Antriebsvorrichtung soll zudem einen verbesserten Wirkungsgrad aufweisen und kostengünstiger herstellbar sein.

Weiterhin soll die erfindungsgemässe Antriebsvorrichtung einfacher montierbar sein und mit einem reduzierten Aufwand gewartet werden können.

Diese Aufgabe wird mit einer Antriebsvorrichtung gelöst, welche die in Anspruch 1 angegebenen Merkmale aufweisen. Vorteilhafte Ausgestaltungen der Erfindung sind in weiteren Ansprüchen angegeben.

Die erfindungsgemässe Antriebsvorrichtung dient zum Antreiben eines linear und/oder in Kurven verschiebbaren, gegebenenfalls dreh- und parkierbaren Trennelements, das an wenigstens zwei in einer Laufschiene geführten, mit Tragrollen versehenen Laufwerken befestigt ist, von denen wenigstens das erste mit einer senkrecht zur Laufrichtung der Laufwerke verlaufenden Antriebswelle versehen ist, mittels der ein Antriebsrad drehbar ist, das in ein entlang einer Innenwand der Laufschiene angeordnetes gezahntes Element eingreift.

Erfindungsgemäss ist das erste Laufwerk mit einem senkrecht zwischen den Tragrollen angeordneten Elektromotor versehen, dessen Motorwelle mit der Antriebswelle drehfest gekoppelt ist. Dadurch resultiert ein einfacher Aufbau der Antriebsvorrichtung und die Vermeidung laufwerksspezifischer Getriebevorrichtungen, beispielsweise eines Winkelgetriebes, wie es in der in [5] beschriebenen Vorrichtung verwendet wird. Nebst einem reduzierten Herstellungs-, Montage- und Wartungsaufwand resultiert ferner ein höherer Wirkungsgrad der Antriebsvorrichtung. Der Körper des ersten Laufwerks dient somit gleichzeitig zum Halten der Trag- und Führungsrollen sowie als Halterung für den senkrecht zur Laufrichtung des Laufwerks angeordneten Elektromotor, wodurch ein kompakter Aufbau des Laufwerks mit einem relativ geringen Achsabstand der Tragrollen erzielt wird. Mit der erfindungsgemässen Antriebsvorrichtung versehene Trennelemente können aufgrund des relativ geringen Achsabstands der Tragrollen problemlos parkiert werden, da die mit den Antriebsvorrichtungen versehenen Laufwerke im Parkraum nahe aneinander gefahren werden können. Zudem entfallen zusätzliche Halterungen für den Elektromotor, die bei bekannten Laufwerken vor- oder nachlaufend angeordnet sind. Dadurch werden auch Probleme mit standardmässig eingesetzten Puffervorrichtungen vermieden, die als Endanschläge zum Stoppen der Trennelemente dienen und dazu, wie beispielsweise in [6], WO 00/55460 beschrieben, auf den Laufwerkskörper einwirken.

Ferner erlaubt die erfindungsgemässe Antriebsvorrichtung den Einsatz von standardmässig in hohen Stückzahlen produzierten Elektromotoren, die gegebenenfalls mit einem in das Motorengehäuse integrierten Getriebe versehen sind. Der Elektromotor und das Getriebe können daher aneinander angepasst, als eine einzige Einheit zu einem entsprechend tiefen Stückpreis beschafft und in ein Laufwerk eingebaut werden.

Vorzugsweise dient die Motorwelle des Elektromotors gleichzeitig als Antriebswelle, auf die das Antriebsrad aufgesetzt ist. Die Antriebswelle und die Motorwelle sind in diesem Fall einstückig gefertigt, wodurch ein einfacher Aufbau der Vorrichtung resultiert. Möglich ist ferner die Verwendung einer vorzugsweise anhand von miteinander verbindbaren Flanschen gebildete Kopplungsvorrichtung, mittels der die Motorwelle und die Antriebswelle miteinander verbunden werden.

Ein zum Halten des Trennelements dienendes Befestigungselement wird vorzugsweise drehbar mit dem Körper des ersten Laufwerks oder mit der Antriebswelle verbunden oder drehbar innerhalb der mit dem Trennelement verbundenen Montagevorrichtung gelagert, so dass Drehungen der Trennelemente, beispielsweise beim Durchlaufen gekurvter Schienenbereiche, beim Falten einer durch die Trennelemente gebildeten Trennwand oder beim Parkieren der Trennelemente, erfolgen können.

In einer vorzugsweisen Ausgestaltung der Erfindung wird die Antriebswelle mit einem ersten hohlzylinderförmigen Flanschelement verschraubt, das zur Lagerung eines zweiten hohlzylinderförmigen, einseitig mit einem Innenflansch versehenen Flanschelements dient, welches mit dem Befestigungselement verbindbar ist. Der Aussendurchmesser des ersten Flanschelements ist zumindest annähernd so gross ist wie der Innendurchmesser des zweiten Flanschelements, so dass das zweite Flanschelement mit wenig oder gar keinem Spiel um das erste Flanschelement drehbar ist und mittels des Innenflanschs von diesem getragen wird. Zur Vermeidung gegenseitiger Reibung können zwischen den beiden Flanschelementen Schmiermittel oder Lagerelemente wie Kugeln oder Rollen vorgesehen sein.

In einer weiteren vorzugsweisen Ausgestaltung der Erfindung sind die Motorwelle, die Antriebswelle und das Befestigungselement einstückig gefertigt, woraus ein besonders einfacher und stabiler Aufbau des erfindungsgemässen ersten Laufwerks resultiert.

Sofern das Befestigungselement mit der Antriebswelle verbunden ist, wird die Last des Trennelements auf diese übertragen. Vorzugsweise wird daher die Motorwelle oder die Antriebswelle, beispielsweise mittels eines damit verbundenen Flanschs im Körper des ersten Laufwerks senkrecht derart gelagert, dass durch das Trennelement einwirkende Kräfte aufgefangen werden.

Zur gegenseitigen Stabilisierung des Laufwerks und der Antriebsvorrichtung wird die Motorwelle gegebenenfalls mittels des Körpers des ersten Laufwerks einseitig oder beidseits des Elektromotors gelagert und dadurch in senkrechter Ausrichtung gehalten.

Zur Aufnahme und zum Halten des Elektromotors weist das Laufwerk vorzugsweise einen einstückigen Körper auf. Zu diesem Zweck ist jedoch auch die Verwendung eines mit zwei Teilen versehenen Körpers möglich, in den beispielsweise auch die Steuerelektronik aufgenommen werden kann.

Die erfindungsgemässe Antriebsvorrichtung kann in verschiedenartige Laufwerke integriert werden. Besonders vorteilhaft ist die Erfindung in nur einseitig mit Laufrollen und Führungsrollen versehenen Laufwerken einsetzbar, die vorzugsweise bei parkierbaren Trennelementen verwendet werden, bei denen das erste Laufwerk der einen und das zweite Laufwerk der anderen Schienenseite folgt, die in einem Parkraum gegebenenfalls auseinander laufen.

Zur Energieversorgung des Elektromotors ist innerhalb der Laufschiene eine sich in Längsrichtung der Laufschiene erstreckende Stromschiene angeordnet, welche von Stromabnehmern abgetastet wird, die auf dem ersten oder zweiten Laufwerk des Trennelements angeordnet sind. Die Stromschiene ist vorzugsweise oben, am Mittelstück der Laufschiene angeordnet und wird durch die an der Oberseite des ersten oder zweiten Laufwerks angeordneten Stromabnehmer abgetastet.

Eine mit den Stromabnehmern und dem Elektromotor verbundene Steuereinheit, der über die Stromschiene Steuersignale zuführbar sind, ist auf dem ersten oder zweiten Laufwerk angeordnet und vorzugsweise darin integriert.

Nachfolgend wird die Erfindung anhand von Zeichnungen näher erläutert. Dabei zeigt:
- Figur 1: eine bekannte Antriebsvorrichtung für ein verschiebbares und drehbares Trennelement 3 mit einem Tragprofil 2, in dem ein Elektromotor angeordnet ist,
- Figur 2: eine erfindungsgemässe Antriebsvorrichtung für ein verschiebbares und drehbares Trennelement 3, das mit einem Laufwerk 10a verbunden ist, in dem ein Elektromotor 18 integriert ist,
- Figur 3: ein erfindungsgemässes Laufwerk 10b mit einstückig gefertigter Motor- und Antriebswelle 60, 183, die mittels einer Verbindungsvorrichtung drehbar mit einem zum Halten des Trennelements 3 dienenden Befestigungselement 50 verbunden ist,
- Figur 4: ein erfindungsgemässes Laufwerk 10c, dessen Körper 17 mit dem zum Halten des Trennelements 3 dienenden Befestigungselement 50 verbunden ist,
- Figur 5: ein erfindungsgemässes Laufwerk 10e mit einstückig gefertigter Motorwelle 183, Antriebswelle 60 und Befestigungselement 50,
- Figur 6: ein Seitenschnitt der Laufschiene 1 mit dem darin geführten Laufwerk 10b von Figur 3,
- Figur 7: ein Seitenschnitt der Laufschiene 1 mit oben am Mittelstück 1030 befestigter Stromschiene 21 und einem in der Laufschiene 1 geführten Laufwerk 10d, welches Stromabnehmer 33, 34 an der Oberseite des Laufwerkskörpers 17c aufweist und
- Figur 8: das Laufwerk 10d, dessen Körper 17 mit einer zur Aufnahme einer Steuereinheit 40 dienenden Erweiterung 1789 versehen ist.

Figur 1 zeigt nachstehend die aus [5] bekannte Antriebsvorrichtung mit zwei in einer Laufschiene 1 auf einer Lauffläche 1001 geführten Laufwerken 100a, 100b, welche mittels Verbindungsschrauben 74, Schraubenmuttern 75 und Nutensteinen 5 mit einem Tragprofil 2 verbunden sind, durch das ein Trennelement 3 gehalten ist. Die in Schnittdarstellung gezeigte Laufschiene 1 weist ein Mittelstück 1030 und zwei Seitenstücke 1010, 1020 auf, die ein U-Profil bilden. In Figur 1 ist das zweite Seitenstück 1020 weggeschnitten.

Das erste Laufwerk 100a ist mit einem Antriebsmodul 70 verbunden, welches innerhalb des Tragprofils 2 angeordnet ist und darin einen entsprechenden Freiraum benötigt. Das Antriebsmodul 70 umfasst einen von einer Steuereinheit 40 gesteuerten Elektromotor 71 mit einem gegebenenfalls darin integrierten Getriebe 72 sowie ein Winkelgetriebe 73, das einerseits mit der parallel zur Längsachse des Tragprofils 2 ausgerichteten Motorwelle 78 des Elektromotors 71 und andererseits mit einer hohlzylindrischen, die zugehörige Verbindungsschraube 74 umfassenden, senkrecht zur Lauffläche 1001 ausgerichteten Antriebswelle 76 verbunden ist. Auf die Antriebswelle 76 ist ein Antriebsrad 25 aufgesetzt, welches in einen Zahnriemen 24 eingreift, der in einer im ersten Seitenstück 1010 der Laufschiene 1 vorgesehenen Antriebsnut 1011 angeordnet ist.

Das zweite Laufwerk 100b ist mit Stromabnehmern 33, 34 versehen die mittels Kontakten 35 die Leiter 22, 23 einer Stromschiene 21 abtasten, welche in einer im zweiten Seitenstück 1020 der Laufschiene 1 vorgesehenen Stromschienennut 1021 angeordnet ist (siehe auch Figur 6). Die Verbindung der anhand von Federn 36 gestützten Kontakte 35 mit der Steuereinheit 40, mittels der über die Stromschiene 21 übertragene Signale decodiert und elektrische Energie entsprechend gewandelt werden, erfolgt über eine Anschlussplatte 37 und innerhalb des Tragprofils 2 verlegte Verbindungskabel (nicht gezeigt).

Die Nachteile dieser Vorrichtung, insbesondere der Bedarf eines Tragprofils 2 mit entsprechendem Raumvolumen, die durch das Winkelgetriebe 73 verursachten Transmissionsverluste sowie der aufwändige Aufbau der Vorrichtung wurden einleitend beschrieben.

Figur 2 zeigt in vorzugsweiser Ausgestaltung eine erfindungsgemässe Antriebsvorrichtung für ein verschiebbares und dreh- und parkierbares Trennelement 3, das mittels punktuell vorgesehenen Montagevorrichtungen 80, wie sie in [6] beschrieben sind, mit einem ersten und einem zweiten Laufwerk 10a, 90 verbunden ist. Die in Figur 1 gezeigte Profilleiste 2 wird daher nicht benötigt; kann beispielsweise mit reduzierten Abmessungen jedoch ebenfalls verwendet werden (siehe Figur 6).

Das erste Laufwerk 10a ist mit einem senkrecht zwischen den Tragrollen 11, 12 angeordneten, einen Stator 181 und einen Rotor 182 aufweisenden Elektromotor 18 versehen, dessen Motorwelle 183 mit einer Antriebswelle 60 drehfest gekoppelt ist. Der Körper 17 des ersten Laufwerks 10a dient somit gleichzeitig zum Halten von Trag- und Führungsrollen 11, 12, 13, 14 (siehe Figur 5) sowie als Halterung für den senkrecht zur Laufrichtung des Laufwerks 10a angeordneten Elektromotor 18, wodurch ein kompakter Aufbau des ersten Laufwerks 10a erzielt wird.

In der in Figur 2 gezeigten vorzugsweisen Ausgestaltung ist ein Elektromotor 18 in das erste Laufwerk 10a eingesetzt, in dessen Motorengehäuse 180 ein Getriebe 19 integriert ist, mittels dessen das auf ein Antriebsrad 24 übertragene Drehmoment bedarfsgemäss eingestellt ist. Das Antriebsrad 24 greift dabei, wie in Figur 6 gezeigt, in einen innerhalb der Laufschiene 1 vorgesehenen Zahnriemen 24 ein.

Zur Aufnahme und zum Halten des Elektromotors 18 weist das erste Laufwerk 10a zwei miteinander verschraubbare Teile 178, 179 auf, zwischen denen der Elektromotor 18 montiert wird. An Verbindungsstellen der beiden Teile 178, 179 sind vorzugsweise Lagerschalen vorgesehen, welche Achslager 173 bzw. Achs- und Stützlager 174 bilden, die der Lagerung der Motorwelle 183 und/oder der Antriebswelle 60 dienen. Selbstverständlich kann der Körper des ersten Laufwerks 10a jedoch auch einstückig gefertigt sein.

Zum Halten des Trennelements 3 ist eine Befestigungsvorrichtung mit einem von der Montagevorrichtung 80 gehaltenen, schraubenförmigen Befestigungselement 50 und einem Verbindungsteil 52 vorgesehen, welches drehbar mit der Antriebswelle 60 verbunden ist. Dazu weist die Antriebswelle 60 einen Flansch 61 auf, der innerhalb eines im Verbindungselement 52 vorgesehenen Lagerraums 521 mittels Lagerelementen 62 drehbar gehalten ist. Drehungen der Trennelemente, beispielsweise beim Durchlaufen gekurvter Schienenbereiche, beim Falten einer durch die Trennelemente gebildeten Trennwand oder beim Parkieren der Trennelemente, können daher ungehindert erfolgen.

Die vom Trennelement 3 auf die Antriebswelle 60 einwirkende Last wird mittels eines zweiten an der Antriebswelle 60 angeordneten Flanschs 63 auf den Körper 17 des ersten Laufwerks 10a übertragen. Dazu ist der Körper 17 mit einem Stützlager 174 und darin angeordneten Lagerelementen 64 versehen, auf denen der Flansch 63 abgestützt ist. Auf die Motorwelle 183, des Elektromotors 18, die mittels eines eigenen Flanschs 185 an den zweiten Flansch 63 der Antriebswelle 60 angekoppelt ist, werden daher keine Kräfte verursacht durch das von den Laufwerken 10a, 10b getragene Trennelement 3 übertragen, so dass der Elektromotor 18 einfach, im wesentlichen drehfest montiert werden kann. Möglich ist ferner die Lagerung der Motorwelle 183 unterhalb, analog zur gezeigten Lagerung des Flanschs 63, oder oberhalb des Elektromotors 18, was insbesondere bei einstückiger Ausführung der Motorwelle 183 und der Antriebswelle 60 besonders vorteilhaft ist. Die vom Trennelement 3 ausgeübten Kräfte werden in diesem Fall über die Motorwelle 183 auf den Körper 17 des ersten Laufwerks 10a übertragen.

Die Stromversorgung der Antriebsvorrichtung erfolgt wie bei dem in Figur 1 gezeigten System mittels einer in der Laufschiene 1 vorgesehenen Stromschiene 21, welche durch Kontakte 35 von Stromabnehmern 33, 34 abgetastet wird, die mit einer Steuereinheit 40 verbunden sind, welche innerhalb der Laufschiene 1 auf dem zweiten Laufwerk 90 angeordnet und mittels innerhalb der Laufschiene 1 geführten Verbindungsleitungen an die Antriebsvorrichtung angeschlossen ist. Diese Art der Stromversorgung ist für Systeme mit parkierbaren Trennelementen jedoch weniger geeignet. Wie nachstehend in Verbindung mit den Figuren 7 und 8 beschrieben, werden die Stromabnehmer 33, 34 vorzugsweise auf dem ersten Laufwerk 10a angeordnet.

Figur 3 und Figur 6 zeigen ein weiteres Laufwerk 10b mit einstückig gefertigter Motor- und Antriebswelle 60, 183, die mittels einer Verbindungsvorrichtung drehbar mit einem zum Halten des Trennelements 3 dienenden Befestigungselement 50 verbunden ist. In dieser vorzugsweisen Ausgestaltung der Erfindung ist die mit einem Gewinde 65 versehene Antriebswelle 60 mit einem ersten hohlzylinderförmigen Flanschelement 66 verschraubt, das zur Lagerung eines zweiten hohlzylinderförmigen, einseitig mit einem Innenflansch versehenen Flanschelements 68 dient, welches mit dem mit einer Schraubenmutter 51 versehenen Befestigungselement 50 verbindbar ist. Der Aussendurchmesser des ersten Flanschelements 66, das mittels einer Schraubenmutter 67 gesichert ist, ist zumindest annähernd so gross ist wie der Innendurchmesser des zweiten Flanschelements 68, so dass das zweite Flanschelement 68 mit wenig oder gar keinem Spiel um das erste Flanschelement 66 drehbar ist und mittels des Innenflanschs von diesem getragen wird. Zur Vermeidung gegenseitiger Reibung sind zwischen den Flanschelementen 66, 68 zusätzlich Lagerelemente 62 vorgesehen. Besonders vorteilhaft dabei ist, dass diese einfach aufgebaute Verbindungsvorrichtung rasch und problemlos montiert werden kann

In Figur 3 sind nebst den Tragrollen auch zwei Führungsrollen 13, 14 gezeigt, die auf einem mit dem Körper 17 des ersten Laufwerks 10a; 10b vorgesehenen Flügel 172 befestigt sind, und in einer ersten im ersten Seitenstück 1010 vorgesehenen Führungsnut 1012 geführt werden. Die Führungsrollen 13, 14 des zweiten Laufwerks 90 sind, insbesondere bei parkierbaren Trennelementen 3 normalerweise in einer im zweiten Seitenstück 1020 vorgesehenen zweiten Führungsnut 1022 geführt.

Figur 4 zeigt ein Laufwerk 10c, dessen Körper 17 mit dem zum Halten des Trennelements 3 dienenden Befestigungselement 50 verbunden ist. Der Körper 17 des Laufwerks 10c ist mit einem der Lagerung der Antriebswelle 60 dienenden Rahmen 171 versehen, der der Lagerung der Antriebswelle 60 dient und der unterhalb Antriebswelle 60 einen Montagering 176 aufweist. In den Montagering 176 ist ein Einsatz 53 einfügbar, gegebenenfalls eindrehbar, der axial mit einer zur Aufnahme des Befestigungselementes 50 dienenden Bohrung versehen ist. Das mittels Lagerelementen drehbar auf dem Einsatz 53 gelagerte Befestigungselement 50 ist in diesem Fall eine einfache Verbindungsschraube, welche problemlos mit verschiedenartigen Montagevorrichtungen 80 verbindbar ist, die am Trennelement 3 befestigt werden. Die Lagerung des Befestigungselementes 50 kann in gleicher Weise auch in der Montagevorrichtung 80 geschehen (siehe beispielsweise Figur 5).

In dem in Figur 5 gezeigten Laufwerk 10e sind die Motorwelle 183, die Antriebswelle 60 und das Befestigungselement 50 einstückig gefertigt und einerseits in der Montagevorrichtung 80 und andererseits im Körper des Laufwerks 10e in Stütz- und Traglagern 81, 174 drehbar gelagert, wodurch die vom Tragelement 3 ausgehenden Kräfte auf das Laufwerk 10e übertragen werden (siehe auch Figur 6).

Wie oben beschrieben, werden die der Abtastung der Stromschiene 21 dienenden Stromabnehmer 33, 34 vorzugsweise auf dem ersten, mit der Antriebsvorrichtung versehenen Laufwerk 10a, ..., 10e angeordnet. Figur 7 zeigt ein Laufwerk 10d, dessen Stromabnehmer 33, 34 auf der Oberseite des Körpers 17 des Laufwerks 10d angeordnet sind und eine Stromschiene 21 abtasten, welche in einer im Mittelstück 1030 der Laufschiene 1 vorgesehenen Stromschienennut 1031 angeordnet ist. Diese Ausgestaltung des Laufwerks weist vielfältige Vorteile auf. Zwischen dem Laufwerk 10d und dem weiteren mit dem Trennelement 3 verbundenen Laufwerk 90 werden keine Stromleitungen benötigt, so dass beide Laufwerke 10d, 90 in der horizontalen Ebene gekrümmten, gegebenenfalls voneinander getrennten Bahnen verschiebbar sind, was insbesondere bei Systemen von Vorteil ist, in denen die Trennelemente 3 in einem Raum parkierbar sind. Vorteilhaft ist ferner, dass nur kurze Anschlussleitung benötigt werden, wodurch Materialkosten und Übertragungsverluste reduziert werden. Weiterhin wird die Montage und Wartung vereinfacht, da das Laufwerk 10d mit der darin integrierten Steuereinheit 40 eine autonome Einheit bildet.

Figur 8 zeigt das Laufwerk 10d mit darin integrierter Steuereinheit 40, die aus einer Dekodiereinheit 401 und einer Treibereinheit 402 besteht. In der in Figur 8 gezeigten Ausgestaltung ist die Steuereinheit 40 innerhalb einer flügelartigen Erweiterung 1789 des Körpers 17 oder des Gehäuses 178, 179 des Laufwerks 10d angeordnet, die derart gestaltet ist, dass sie das Gegeneinanderschieben von zu parkierenden Laufwerken 10a, 10b, 10c, 10d, 10e nicht behindert, bzw. das benachbarte Laufwerk 10d teilweise überlappt. Die ist insbesondere bei Laufwerken möglich bei denen, die Trag- und Führungsrollen 11, 12, 13, 14 nur auf einer Seite des Laufwerks angeordnet sind, so dass auf der anderen Seite entsprechend mehr Freiraum vorhanden ist.

In einer weiteren vorzugsweisen Ausgestaltung der Erfindung wird die Steuereinheit 40 sowie die weitere Motorenelektronik auf einer flexiblen Schaltung realisiert, wodurch der knapp bemessene Raum innerhalb der Laufschiene optimal genutzt wird bzw. die Abmessungen des Antriebsmotors und/oder des Laufwerkgehäuses entsprechend reduziert werden können. Flexible Schaltungen werden beispielsweise von Sheldahl (siehe www.sheldahl.com) hergestellt. Verwendbar ist beispielsweise das Sheldahl Produkt "Density Patch ™ " zur Realisierung der System- und Motorensteuerung, das vorteilhaft in das erfindungsgemäss Laufwerk 10 integrierbar ist.

Die erfindungsgemässe Antriebsvorrichtung und mit dieser Antriebsvorrichtung versehene Laufwerke 10a, ..., 10e und Trennelemente 3 wurden in bevorzugten Ausgestaltungen beschrieben und dargestellt. Anhand der erfindungsgemässen Lehre sind jedoch weitere fachmännische Ausgestaltungen realisierbar. Insbesondere sind verschiedene Formen des Körpers des Laufwerks, verschiedene Ausgestaltungen der Motorwelle, der Antriebswelle, des Befestigungselements und zugehöriger Lagerteile denkbar.

### Literaturverzeichnis

[1] DE 29 10 185 A1
[2] EP 0 957 208 A1
[3] WO 97/42388
[4] CH 692 052 A5
[5] EP 0 953 706 A1
[6] WO 98/59140
[7] EP 0 558 181 A1

### Bezugszeichenliste:

| | |
|---|---|
| 1 | Laufschiene |
| 1001 | Lauffläche für die Tragrollen 11, 12 |
| 1010 | erstes Seitenstück der Laufschiene 1 |
| 1011 | Antriebsnut |
| 1012 | erste Führungsnut |
| 1020 | zweites Seitenstück der Laufschiene 1 |
| 1021 | erste Stromschienennut |
| 1022 | zweite Führungsnut |
| 1030 | Mittelsstück der Laufschiene 1 |
| 1031 | zweite Stromschienennut |
| 2 | Tragprofil |
| 3 | Trennelement |
| 5 | Nutenstein |
| 10a-10d | erstes Laufwerk |
| 11, 12 | erste und zweite Laufrolle |
| 13, 14 | erste und zweite Führungsrolle |
| 17 | Körper des ersten Laufwerks 10a-10d |
| 171 | Rahmen |
| 172 | Flügel |
| 173, 175 | Achslager |
| 174 | Stützlager |
| 176 | Montagering |
| 178, 179 | erstes und zweites Teil des Körpers 17 |
| 1789 | Erweiterung |
| 18 | Elektromotor |
| 180 | Motorgehäuse |
| 181 | Stator |
| 182 | Rotor |
| 183 | Motorwelle |
| 185 | Flansch an der Motorwelle 183 |
| 188 | Längsachse des Elektromotors 18 |
| 19 | Getriebe integriert im Elektromotor 18 |
| 21 | Stromschiene |
| 22, 23 | Leiter |
| 24 | Zahnriemen |
| 25 | Antriebsrad |
| 33, 34 | Stromabnehmer |
| 35 | Kontaktelement |
| 36 | Feder |
| 37 | Anschlussplatte |
| 40 | Steuereinheit |
| 401 | Dekodiereinheit |
| 402 | Treibereinheit |
| 50 | Befestigungselement |
| 51 | Schraubenmutter |
| 52 | Verbindungsteil |
| 521 | Lagerraum innerhalb des Verbindungsteils 52 |
| 60 | Antriebswelle |
| 61, 63 | Flansch an der Antriebswelle 60 |
| 62, 64 | Lagerelemente |
| 65 | Gewinde an der Antriebswelle 60 |
| 66 | inneres Flanschelement |
| 67 | Schraubenmutter |
| 68 | äusseres Flanschelement |
| 70 | Antriebsmodul des bekannten ersten Laufwerks 100a |
| 71 | Elektromotor des bekannten Antriebsmoduls 70 |
| 72 | im Elektromotor des bekannten Antriebsmoduls 70 integriertes Getriebe |
| 73 | Winkelgetriebe des bekannten Antriebsmoduls 70 |
| 74 | Verbindungsschraube des bekannten Laufwerks 100a |
| 75 | Schraubenmutter |
| 76 | Antriebswelle des bekannten ersten Laufwerks 100a |
| 78 | Motorwelle des Elektromotors 71 |
| 80 | Montagevorrichtung |
| 81 | Traglager |
| 90 | zweites Laufwerk |
| 100a | bekanntes erstes Laufwerk |
| 100b | bekanntes zweites Laufwerk |

## Patentansprüche

1. Antriebsvorrichtung eines linear und/oder in Kurven verschiebbaren, gegebenenfalls dreh- und parkierbaren Trennelements (3), mit einer Laufschiene (1) und mit zwei mit Tragrollen (11, 12) versehenen, dem Halten des Trennelements dienenden Laufwerken (10c, 90), die in der Laufschiene (1) geführt sind, die ein Mittelstück (1030) und zwei Seitenstücke (1010, 1020) aufweist, an denen Laufflächen (1001) für die Tragrollen (11, 12) vorgesehen sind, wobei das erste Laufwerk (10c) mit einer senkrecht zu dessen Laufrichtung verlaufenden, mit einem Elektromotor (18) gekoppelten Antriebswelle (60) versehen ist, mittels der ein Antriebsrad (25) drehbar ist, das in ein entlang einer Innenwand der Laufschiene (1) angeordnetes gezahntes Element (24) eingreift, **dadurch gekennzeichnet, dass** der Elektromotor (18) derart auf dem ersten Laufwerk (10c) angeordnet ist, dass dieser oberhalb der Laufflächen (1001) in einem entsprechend ausgestalteten Raum innerhalb der Laufschiene (1) geführt und die Achse (188) der Motorwelle (183) zwischen den Tragrollen (11, 12) senkrecht zu der von den Laufflächen (1001) gebildeten Ebene ausgerichtet und die Motorwelle (183) über ein Getriebe (19) mit der parallel zur Achse (188) der Motorwelle (183) verlaufenden Antriebswelle (60) drehfest gekoppelt ist und dass das erste Laufwerk (10c) einen Körper (17) aufweist, der ein vorzugsweise drehbar gelagertes Befestigungselement (50) zur Verbindung des Trennelements (3) hält.

2. Antriebsvorrichtung nach Anspruch 1, **dadurch gekennzeichnet, dass** der Elektromotor (18) in einem Motorengehäuse (180) angeordnet ist, in dem zusätzlich das Getriebe (19) integriert ist.

3. Antriebsvorrichtung nach Anspruch 1 oder 2, **dadurch gekennzeichnet, dass** die Ausgangswelle des Getriebes und die Antriebswelle (60) einstückig miteinander verbunden sind.

4. Antriebsvorrichtung nach einem der Ansprüche 1, 2 oder 3, **dadurch gekennzeichnet, dass** das Befestigungselement (50) drehbar mit dem Körper (17) des ersten Laufwerks (10c) verbunden ist.

5. Antriebsvorrichtung nach einem der Ansprüche 1 bis 4, **dadurch gekennzeichnet, dass** die Motorwelle (183) oder die Ausgangswelle des Getriebes mittels des Körpers (17) des ersten Laufwerks (10c) gelagert und dadurch in senkrechter Ausrichtung gehalten ist.

6. Antriebsvorrichtung nach einem der Ansprüche 1 bis 5, **dadurch gekennzeichnet, dass** der Körper (17) des ersten Laufwerks (10c) zwei den Elektromotor (18) umfassende Teile (178, 179) aufweist oder dass das erste Laufwerk (10a, 10b, 10c, 10d, 10e) einen einstückigen zur Aufnahme und zum Halten des Elektromotors (18) geeigneten Körper (17) aufweist.

7. Antriebsvorrichtung nach einem der Ansprüche 1 bis 6, **dadurch gekennzeichnet, dass** das erste Laufwerk (10a, 10b, 10e, 10d, 10e) einseitig oder beidseitig mit Laufrollen (11, 12) und/oder Führungsrollen (13, 14) versehen ist.

8. Antriebsvorrichtung nach einem der Ansprüche 1 bis 7, **dadurch gekennzeichnet, dass** zur Energieversorgung des Elektromotors (18) innerhalb der Laufschiene (1) eine sich in Längsrichtung der Laufschiene (1) erstreckende Stromschiene (21; 121) angeordnet ist, welche von Stromabnehmern (33, 34) abgetastet wird, die auf dem ersten oder zweiten Laufwerk (10a, 10b, 10c, 10d, 10e bzw. 90) angeordnet sind.

9. Antriebsvorrichtung nach Anspruch 8, **dadurch gekennzeichnet, dass** die Stromschiene (21) oben, am Mittelstück (1030) der Laufschiene (1), angeordnet ist und durch die an der Oberseite des ersten oder zweiten Laufwerks (10a, 10b, 10e, 10d, 10e bzw. 90) angeordneten Stromabnehmer (33, 34) abgetastet wird.

10. Antriebsvorrichtung nach einem der Ansprüche 1 bis 9, **dadurch gekennzeichnet, dass** eine mit den Stromabnehmern (33, 34) und dem Elektromotor verbundene Steuereinheit (40) auf dem ersten oder zweiten Laufwerk (10a, 10b, 10c, 10d, 10e bzw. 90) angeordnet ist.

11. Antriebsvorrichtung nach Anspruch 10, **dadurch gekennzeichnet, dass** die vorzugsweise auf einer flexiblen Schaltung realisierte Steuereinheit (40) innerhalb des ein oder mehrschaligen Gehäuses des Elektromotors (18), des Laufwerks (10) oder in einer Erweiterung (1789) des Körpers oder des Gehäuses (178, 179) des Laufwerks (10) eingefügt ist, welche Erweiterung (1789) das Gegeneinanderschieben von parkierten Laufwerken (10a, 10b, 10c, 10d, 10e) nicht behindert.

12. Antriebsvorrichtung nach einem der Ansprüche 1 bis 11, **dadurch gekennzeichnet, dass** das Befestigungselement (50) eine Schraube ist.

## Claims

1. Apparatus for driving a separating element (3) that can be moved linearly and/or on curves and that optionally can be rotated and parked, with a guide rail (1) and with two drive assemblies (10c, 90) which are provided with supporting rollers (11, 12), which are serving for holding the separating element and which are guided in the guide rail (1) that comprises a central member (1030) and two side members (1020) that comprise running surfaces (1001) for the supporting rollers (11, 12), wherein the first drive assembly (10c) is provided with a drive shaft (60) that is aligned perpendicularly to its running direction and is coupled with an electric motor (18) and by means of which a drive wheel (25) can be rotated, which engages in a toothed element (24) that is arranged along an inner wall of the guide rail (1), **characterized in that** the electric motor (18) is arranged in such a way on the first drive assembly (10c) that it is guided above the running surfaces (1001) within the guide rail (1) in a correspondingly designed space and that the axis (188) of the motor shaft (183) is aligned between the supporting rollers (11, 12) perpendicularly to the plane defined by the running surfaces (1001) and that the motor shaft (183) is coupled torque proof via a gearing mechanism (19) with the drive shaft (60) that is aligned in parallel to the axis (188) of the motor shaft (183) and that the first drive assembly (10c) comprises a body (17), which holds an attachment element (50) that is preferably supported rotatable and that is connectable to the separating element (3).

2. Drive apparatus according to claim 1, **characterized in that** the electric motor (18) is arranged in a motor housing (180) in which the gearing mechanism (19) is also integrated.

3. Drive apparatus according to claim 1 or 2, **characterized in that** the exit shaft of the gearing mechanism and the drive shaft (60) are connected with one another in one piece.

4. Drive apparatus according to one of claims 1, 2 or 3, **characterized in that** the attachment element (50) is rotatably connected to the body (17) of the first drive assembly (10c).

5. Drive apparatus according to one of claims 1 to 4, **characterized in that** the motor shaft (183) or the exit shaft of the gearing mechanism is supported by means of the body (17) of the first drive assembly (10c) and thus is held in vertical alignment.

6. The drive apparatus according to one of claims 1 to 5, **characterized in that** the body (17) of the first drive assembly (10c) comprises two parts (178, 179) that are enclosing the electric motor (18) or that the first drive assembly (10a, 10b, 10c, 10d, 10e) comprises a body (17) that is made of one piece that is suitable for accommodating and holding the electric motor (18).

7. Drive apparatus according to one of claims 1 to 6, **characterized in that** the first drive assembly (10a, 10b, 10c, 10d, 10e) is provided on one side or on both sides with supporting rollers (11, 12) and or guide rollers (13, 14).

8. Drive apparatus according to one of claims 1 to 7, **characterized in that** a busbar (21; 121) which extends in the longitudinal direction of the guide rail (1) is arranged within the guide rail (1) in order to supply power to the electric motor (18), and is tapped by current collectors (33, 34) which are arranged on the first or second drive assembly (10a, 10b, 10c, 10d, 10e or 90).

9. Drive apparatus according to one of claims 1 to 8, **characterized in that** the busbar (21) is arranged at the top, on the central member (1030) of the guide rail (1), and is tapped by the current collectors (33, 34) which are arranged on the upper side of the first or second drive assembly (10a, 10b, 10c, 10d, 10e or 90).

10. Drive apparatus according to one of claims 1 to 9, **characterized in that** a control unit (40) which is connected to the current collectors (33, 34) and to the electric motor is arranged on the first or second drive assembly (10a, 10b, 10c, 10d, 10e or 90)

11. Drive apparatus according to claim 10, **characterized in that** the control unit (40), which is preferably realized on a flexible circuit, is inserted within the single-shell or multiple-shell housing of the electric motor (18), of the drive assembly (10) or in an extension (1789) of the body or of the housing (178, 179) of the drive assembly (10), which extension (1789) does not impede parked drive assemblies (10a, 10b, 10c, 10d, 10e) being moved with respect to one another.

12. Drive apparatus according to one of claims 1 to 11, **characterized in that** the attachment element (50) is a screw.

## Revendications

1. Dispositif d'entraînement d'un élément de séparation (3) le cas échéant rotatif et rangeable coulissant linéairement et/ou en courbe, comprenant une glissière (1) et deux mécanismes de roulement (10c, 90) munis de galets supports (11, 12) et servant au maintien de l' élément de séparation (3) et guidés dans la glissière (1) qui présente une pièce médiane (1030) et deux pièces latérales (1010, 1020), sur lesquelles il est prévu des surfaces de roulement (1001) pour les galets supports (11, 12), le premier mécanisme de roulement (10c) étant muni d'un arbre d'entraînement (60) accouplé à un moteur électrique (18), arbre au moyen duquel une roue d'entrainement (25) est rotative, qui s'engage dans un élément denté (24) disposé le long d'une paroi intérieure de la glissière (1), **caractérisé en ce que** le moteur électrique (18) est disposé sur le premier mécanisme de roulement (10c) de sorte que celui-ci est guidé au-dessus des surfaces de roulement (1001) dans un espace conçu en conséquence à l'intérieur de la glissière (1) et l'axe (188) de l'arbre de moteur (183) est orienté entre les galets supports (11, 12) perpendiculairement au plan formé par les surfaces de roulement (1001) et l'arbre de moteur (183) est accouplé rigide en torsion par un engrenage (19) à l'arbre d'entrainement (60) s'étendant parallèlement à l'axe (188) de l'arbre de moteur (183), et **en ce que** le premier mécanisme de roulement (10c) présente un corps (17) qui maintient un élément de fixation (50) pour la connexion de l'élément de séparation (3) logé de préférence rotatif.

2. Dispositif d'entraînement selon la revendication 1, **caractérisé en ce que** le moteur électrique (18) est disposé dans un carter de moteur (180) dans lequel est intégré en supplément l'engrenage (19).

3. Dispositif d'entraînement selon la revendication 1 ou 2, **caractérisé en ce que** l'arbre de sortie de l'engrenage et l'arbre d'entraînement (60) sont reliés d'une seule pièce entre eux.

4. Dispositif d'entraînement selon l'une des revendications 1, 2 ou 3, **caractérisé en ce que** l'élément de fixation (50) est relié en rotation avec le corps (17) du premier mécanisme de roulement (10c).

5. Dispositif d'entraînement selon l'une des revendications 1 à 4, **caractérisé en ce que** l'arbre de moteur (183) ou l'arbre de sortie de l'engrenage est logé au moyen du corps (17) du premier mécanisme de roulement (10c) et est ainsi maintenu verticalement.

6. Dispositif d'entraînement selon l'une des revendications 1 à 5, **caractérisé en ce que** le corps (17) du premier mécanisme de roulement (10c) présente deux parties (178 179) comprenant le moteur électrique (18) ou **en ce que** le premier mécanisme de roulement (10a, 10b, 10c, 10d, 10e) présente un corps (17) d'un seul tenant approprié pour le logement et pour le maintien du moteur électrique (18).

7. Dispositif d'entraînement selon l'une des revendications 1 à 6, **caractérisé en ce que** le premier mécanisme de roulement (10a, 10b, 10c, 10d, 10e) est muni d'un côté ou des deux côtés de galets de roulement (11, 12) et/ou de galets de guidage (13, 14).

8. Dispositif d'entraînement selon l'une des revendications 1 à 7, **caractérisé en ce que** pour l'alimentation en courant du moteur électrique (10), une barre conductrice (21 ; 121) s'étendant dans la direction longitudinale de la glissière (1) est disposée à l'intérieur de la glissière (1), barre conductrice qui est balayée par des dispositifs de captage de courant (33, 34) qui sont disposés sur le premier ou le second mécanisme de roulement (10a, 10b, 10c, 10d, 10e ou 90).

9. Dispositif d'entraînement selon la revendication 8, **caractérisé en ce que** la barre conductrice (21) est disposée en haut, à la pièce médiane (1030) de la glissière (1) et est balayée par les dispositifs de captage de courant (33, 34) qui sont disposés sur le premier ou second mécanisme de roulement (10a, 10b, 10c, 10d, 10e ou 90).

10. Dispositif d'entraînement selon l'une des revendications 1 à 9, **caractérisé en ce qu'**une unité de commande (40) reliée aux dispositifs de captage de courant (33, 34) et au moteur électrique est disposée sur le premier ou second mécanisme de roulement (10a, 10b, 10c, 10d, 10e ou 90).

11. Dispositif d'entraînement selon la revendication 10, **caractérisé en ce que** l'unité de commande (40) réalisée de préférence sur un circuit flexible est insérée à l'intérieur du carter du moteur électrique (18) mono- ou multicoque, ou du mécanisme de roulement (10) dans un élargissement (1789) du corps ou du carter (178, 179) du mécanisme de roulement (10), élargissement (1789) qui n'entrave pas le coulissement opposé des mécanismes de roulements rangés (10a, 10b, 10c, 10d, 10e).

12. Dispositif d'entraînement selon l'une des revendications 1 à 11, **caractérisé en ce que** l'élément de fixation (50) est une vis.
